# EUROPÄISCHE PATENTSCHRIFT

(11) **EP 3 077 741 B1**
(45) Veröffentlichungstag und Bekanntmachung des Hinweises auf die Patenterteilung: **24.02.2021**
(21) Anmeldenummer: 14805243.4
(22) Anmeldetag: 26.11.2014
(51) Int. Cl.: F25D 25/00, F25D 25/02

(54) **HAUSHALTSKÄLTEGERÄT MIT EINEM INNENRAUM, IN DEM EIN TRÄGER VERSCHIEBBAR ANGEORDNET IST, AUF DEM EIN BEHÄLTER POSITIONIERT IST**
DOMESTIC REFRIGERATION APPLIANCE COMPRISING AN INTERIOR, IN WHICH A SUPPORT IS MOVABLY ARRANGED, ON WHICH SUPPORT A CONTAINER IS POSITIONED
APPAREIL DE FROID ÉLECTROMÉNAGER PRÉSENTANT UN COMPARTIMENT INTÉRIEUR DANS LEQUEL EST AGENCÉ COULISSANT UN SUPPORT SUR LEQUEL EST POSITIONNÉ UN CONTENANT

(30) Priorität: 06.12.2013 DE 102013225089
(43) Veröffentlichungstag der Anmeldung: 12.10.2016
(73) Patentinhaber: BSH Hausgeräte GmbH, 81739 München (DE)
(72) Erfinder: AHMEDOV, Sezgin, 93049 Regensburg (DE); BECKE, Christoph, 83109 Grosskarolinenfeld (DE); CIZIK, Herbert, 73113 Ottenbach (DE); EICHER, Max, 80689 München (DE); FINK, Jürgen, 89547 Gerstetten (DE); FÖRSTERLING, Klaus, 83123 Amerang (DE); HARTWEIN, Christine, 80469 München (DE); KESSLER, Andreas, 81827 München (DE); KLEINLEIN, Philipp, 81371 München (DE); STAUD, Ralph, 81667 München (DE); TISCHER, Thomas, 85540 Haar (DE)
(86) Internationale Anmeldenummer: PCT/EP2014/075633
(87) Internationale Veröffentlichungsnummer: WO 2015/082271

(56) Entgegenhaltungen:
- EP-A2- 2 634 516
- DE-A1-102007 005 948
- DE-A1-102009 028 421
- DE-A1-102012 204 053
- DE-B3- 10 236 215
- US-A1- 2013 043 780

## Beschreibung

Die Erfindung betrifft ein Haushaltskältegerät mit einem Innenraum, der durch Wände eines Innenbehälters begrenzt ist. Das Haushaltskältegerät umfasst einen Behälter zur Aufnahme von Lebensmitteln, der im Innenraum verschiebbar angeordnet ist.

Derartige Ausgestaltungen für ein Haushaltskältegerät, wie beispielsweise einem Kühlschrank oder einem Gefriergerät oder einem Kühl-Gefrier-Kombigerät, sind hinlänglich bekannt. Behälter in Form von Schubläden, in denen Lebensmittel eingebracht werden, können üblicherweise horizontal in Tiefenrichtung des Haushaltskältegeräts herausgezogen und eingeschoben werden. Dazu können sie beispielsweise auf Lagerungsvorrichtungen, die an Seitenwänden des Innenbehälters angeordnet sind, gelagert und entsprechend geführt werden.

Aus der WO 2011/018352 A1 ist ein Haushaltskältegerät mit einer verschiebbaren Platte bekannt, auf der Behälter in einem hinteren Bereich spielbehaftet mechanisch gekoppelt werden können, so dass bei einer Bewegung der Platte der Behälter mitbewegt wird.

DE 10 2012 204 053 A1 offenbart einen Ablageboden für ein Haushaltskältegerät aufweisend eine mit Durchbrüchen versehene Grundfläche und zwei mit der Grundfläche verbundene Fußabschnitte, die ausgebildet sind, die Grundfläche des Ablagebodens in einem Abstand von einer Standfläche für den Ablageboden zu halten, wenn der Ablageboden in einer ersten Lagerposition mittels der Fußabschnitte auf der Standfläche aufgestellt ist, wobei der Ablageboden eine Haltevorrichtung aufweist, die ausgebildet ist, den Ablageboden in einer zweiten Lagerposition in dem Haushaltskältegerät ausziehbar zu lagern.

DE 102 36 215 B3 offenbart eine Aufbewahrungsanordnung für ein Kältegerät umfassend einen Behälter mit zwei aufrechten Wänden, die obere Ränder mit unterschiedlicher Stärke aufweisen, und ein Teilerelement, das einen auf beide oberen Ränder aufsteckbaren Reiter aufweist. Der Reiter hat eine zum Aufstecken auf die erste Wand bemessene erste Nut und am Boden der ersten Nut eine zum Aufstecken auf die zweite Wand bemessene zweite Nut.

DE 10 2007 005 948 A1 offenbart ein Kältegerät mit einem Korpus, einer Tür und einem in dem Korpus über Teleskopauszüge herausziehbar gelagerten Träger für Kühlgut, wobei ein Abdeckelement jeden Teleskopauszug an einer Oberseite, einer dem Träger zugewandten Längsseite und einer der der Tür zugewandten Vorderseite zumindest weitgehend überdeckt.

Aus der US 2013/0043780 A1 ist ein Haushaltskältegerät bekannt, bei welchem eine ausziehbare Schale auf Teleskopschienen gelagert ist. Dazu weist die Schale an Seitenwänden ein gestuftes Profil auf, welches ein Dach bildet, das mit den Teleskopschienen von oben koppelt.

Aus der EP 2 634 516 A1 ist ein Haushaltskältegerät bekannt, welches eine Schale als Behälter aufweist. In diese Schale können separate Einsätze eingebracht werden. Die Einsätze weisen ringartige Erhebungen und Vertiefungen auf, die koppeln können.

Es ist Aufgabe der vorliegenden Erfindung, ein Haushaltskältegerät zu schaffen, bei welchem eine nutzerfreundliche Handhabung und leichtgängige und sichere Verschiebung eines derartigen Behälters erreicht ist.

Diese Aufgabe wird durch ein Haushaltskältegerät, welches die Merkmale nach Anspruch 1 aufweist, gelöst.

Ein erfindungsgemäßes Haushaltskältegerät umfasst einen Innenraum, der durch Wände eines Innenbehälters begrenzt ist. Das Haushaltskältegerät umfasst zumindest einen Behälter zur Aufnahme von Lebensmitteln, der im Innenraum verschiebbar angeordnet ist. Ein Träger, der separat zu dem zumindest einen Behälter ausgebildet ist, ist verschiebbar in dem Innenraum gelagert und der Behälter ist auf dem Träger zerstörungsfrei lösbar angeordnet. Darüber hinaus ist vorgesehen, dass der zumindest eine Behälter zum Verschieben mit dem Träger bewegungsgekoppelt ist. Die Bewegungskopplung ist in Tiefenrichtung des Haushaltskältegeräts betrachtet zumindest in einem vorderen Bereich des Behälters und zumindest in einem vorderen Bereich des Trägers ausgebildet. Dadurch ergibt sich eine hochfunktionelle und leicht zu bedienende Anordnung, die eine sehr nutzerfreundliche und sichere Bewegungsführung der Behälter ermöglicht. Auch bei umfänglicher Bestückung des zumindest einen Behälters mit Lebensmitteln und somit relativ hoher Gewichtskraft des Behälters ist dieser immer noch leichtgängig herauszuziehen und hineinzuschieben und hebt vorne nicht von dem Träger ab. Durch einen derartigen Träger, der quasi einen gewissen Unterbau für den Behälter bildet, können diese auftretenden Kräfte entsprechend aufgenommen werden und die Bewegungsführung des Gesamtsystems ist durch die Ableitung der Kräfte über den Träger dennoch sehr leichtgängig möglich.

Wesentlich ist auch die zerstörungsfreie Trennungs- und Wiederzusammenfügungsmöglichkeit zwischen dem Träger und dem zumindest einen Behälter, so dass auch hier zur Veränderung der Bestückung des Trägers mit Behältern im Hinblick auf die Anzahl und/oder Formgebung hohe Flexibilität für einen Nutzer erreicht ist. Darüber hinaus kann durch eine derartige wiederholbare Separierungs- und Zusammenfügungsmöglichkeit auch die Handhabung der einzelnen Komponenten, beispielsweise im Hinblick auf Reinigbarkeit, erhöht werden.

Durch die Bewegungskopplung zwischen dem Träger und dem Behälter werden diese beiden Komponenten, obwohl sie eigentlich separate Bauteile sind, bei einem durchgeführten Verschieben im Wesentlichen positionsfixiert zueinander, so dass auch hier kein unerwünschtes Verrutschen oder gar Herunterfallen des Behälters auftritt. Durch eine solche Ausgestaltung ist darüber hinaus auch erreicht, dass sowohl der Behälter von einem Nutzer direkt gegriffen werden kann, als auch der Träger direkt gegriffen werden kann und das Herausziehen von jeweils beiden Komponenten dann gleichzeitig erreicht wird.

Vorzugsweise ist das Eingriffselement des Trägers im gekoppelten Zustand mit der Vertiefung im Behälter formschlüssig angeordnet und somit passgenau darin bereichsweise aufgenommen bzw. eingebettet. Dadurch ist ein spielfreies Verbinden und eine gekoppelte Bewegungsführung ohne Relativbewegung zwischen dem Behälter und dem Träger erreicht, so dass beispielsweise auch keine Klappergeräusche auftreten. Gerade im vorderen Bereich ist eine solche Kopplung vorteilhaft, da durch das spielfreie Verbinden beim Greifen des Behälters sich dieser nicht schrägstellen kann.

Der Behälter weist in dem vorderen Bereich an seinem Boden eine, insbesondere rinnenartige, Vertiefung auf, in welche ein, in einem vorderen Bereich des Trägers erhaben nach oben überstehendes, insbesondere leistenförmiges, Eingriffselement, im gekoppelten Zustand eingreift. Dadurch ist beim Aufsetzen des Behälters eine besonders einfache und koppelsichere Verbindungsmöglichkeit geschaffen, die durch die Gewichtskraft des Behälters auch selbsteinschnappend koppelt.

Insbesondere ist der Boden zu einer Vorderwand des Behälters hin nach unten mit einem Versatz ausgebildet und die Vertiefung ist auf der der Vorderwand abgewandten Seite des Versatzes benachbart, insbesondere angrenzend, dazu ausgebildet. Dadurch ist kein unerwünschter Überstand eines Eingriffselements in der Vertiefung nach unten auftretend und ein weiterer Anschlag für das Eingriffselement gebildet.

Vorzugsweise ist das Eingriffselement ein, insbesondere U-förmiger, Kantenschutz einer Trägerplatte des Trägers. Dadurch ist ein multifunktionelles Bauteil geschaffen, welches eine kompakte Anordnung der Komponenten zueinander ermöglicht und dadurch eine vielfältige Abstützung zueinander gewährleistet, so dass auch dadurch eine Halterung und Positionssicherung sowie ein puzzleartiges Aneinanderanliegen und Verhaken erreicht ist.

Vorzugsweise ist vorgesehen, dass der Träger zumindest ein Rahmen ist, auf dem der Behälter angeordnet ist. Eine derartige Ausgestaltung ist mechanisch relativ stabil, so dass auch eine relativ symmetrische Aufstellung des Behälters auf diesem Rahmen ermöglicht ist. Auch dadurch können dann wieder gleichmäßige Gewichtskraftableitungen einerseits und eine gleichmäßige und leichtgängige Bewegungsführung andererseits erzielt werden. Eine Ausgestaltung des Trägers zumindest als Rahmen ermöglicht auch eine in sich sehr stabile Konstruktion, die verwindungssteif ist, so dass durch diese Formstabilität auch unerwünschte Verspreizungen bei der Bewegungsdurchführung verhindert sind.

Vorzugsweise ist vorgesehen, dass die Bewegungskopplung in Richtung der geradlinigen Verschiebebewegung des Behälters wirkend ausgebildet ist. Wird somit diese Anordnung in Tiefenrichtung betrachtet geradlinig herausgezogen, so kann sich keine Relativbewegung zwischen dem Behälter und dem Träger in diese Richtung einstellen. Insbesondere dann, wenn die Bewegungskopplung nur in Richtung dieser Verschiebewirkung wirkt, ist in die beiden Raumrichtungen senkrecht dazu und somit in Breitenrichtung und in Höhenrichtung des Haushaltskältegeräts betrachtet eine Relativbewegung möglich. Dies kann insbesondere Vorteile im Hinblick auf die Trennung der beiden Komponenten und das wieder zu erfolgende Zusammensetzen haben. Insbesondere ist somit vorgesehen, dass die Bewegungskopplung nur in Richtung der geradlinigen Verschiebebewegung, die sich in Tiefenrichtung des Haushaltskältegeräts erstreckt, ausgebildet ist.

Vorzugsweise ist vorgesehen, dass im gekoppelten Zustand der Behälter und der Träger in vertikaler Richtung an mehreren Stellen bereichsweise ineinandergreifend angeordnet sind. Dies ist dann insbesondere eine ausschließlich mechanisch wirkende Kopplung, die im Hinblick auf ihre Funktionalität einerseits sehr einfach aufgebaut ist, andererseits sehr hoch belastet und robust ist und somit auch dauerhaft funktionell und verschleißarm gestaltet ist.

Vorzugsweise ist vorgesehen, dass der Behälter in einem in Tiefenrichtung hinteren Bereich an seinem Boden zumindest ein mechanisch wirkendes Eingriffselement aufweist, welches zur Kopplung mit einem in einem hinteren Bereich des Trägers ausgebildeten Eingriffsbereich ausgebildet ist. Hier wird quasi eine Art mechanische Verzahnung zwischen den Gegenständen geschaffen, die somit insbesondere in vertikaler Richtung betrachtet einen gewissen Überlapp von dem Eingriffselement und dem Eingriffsbereich aufzeigt. Durch die zusätzliche rückseitige Kopplung wird die Bewegungskopplung nochmals verbessert und an den maximal beabstandeten exponierten Stellen ausgebildet.

Vorzugsweise ist vorgesehen, dass das Eingriffselement vom Boden des Behälters nach unten abstehend ausgebildet ist und in einen als Vertiefung ausgebildeten Eingriffsbereich des Trägers eingreift. Bei einer derartigen Ausgestaltung ist eine einfache einstückige Anformung des Eingriffselements an den Boden des Behälters ermöglicht. Dadurch ist das Eingriffselement mechanisch stabil befestigt und kann auch robust mit dem Eingriffsbereich gekoppelt werden.

Es kann auch eine inverse Ausgestaltung vorgesehen sein, bei welcher dann ein erhaben nach oben stehendes Eingriffselement in einem hinteren Bereich des Trägers ausgebildet ist, welches im gekoppelten Zustand mit dem Behälter in eine im Übergang zwischen der Rückwand und dem Boden des Behälters ausgebildete Vertiefung eingreift. Bei einer derartigen Ausgestaltung ist dann gegebenenfalls jedoch das Volumen des Behälters, in dem Lebensmittel aufgenommen werden können, reduziert.

Vorzugsweise ist vorgesehen, dass das Eingriffselement am Übergang zwischen dem Boden und einer Rückwand des Behälters ausgebildet ist. Durch eine derartige Ausgestaltung ist es relativ platzsparend angeordnet und es hindert einen Nutzer nicht beziehungsweise bei der Handhabung des Behälters ist es nicht im Weg.

Vorzugsweise ist vorgesehen, dass sich das Eingriffselement in diesem hinteren Bereich des Behälters über zumindest 50 %, vorzugsweise zumindest 80 %, der Breite des Behälters erstreckt. Dadurch wird eine sehr umfängliche und nicht nur punktuelle mechanische Kopplung mit dem Träger erreicht. Ein unerwünschtes Lösen oder Herausrutschen des Behälters aus dem Träger ist dadurch verhindert.

Durch eine Ausgestaltung wird dann vorzugsweise zu der Kopplung, die in dem vorderen Bereich zwischen dem Träger und dem Behälter ausgebildet ist, zusätzlich eine Kopplung in dem hinteren Bereich erzeugt. Bei der Verschiebebewegung wird die Positionsfixierung der beiden Komponenten zueinander verbessert. Gerade dann, wenn beispielsweise eine zufällige Bestückung des Behälters mit Lebensmitteln erfolgt ist, bei der schwere Lebensmittel nur im vorderen Bereich des Behälters angeordnet werden, wird dadurch ein Hochklappen des Behälters im hinteren Bereich nicht schädlich auf eine Entkopplung wirken, da dann immer noch im vorderen Bereich eine Kopplung zwischen dem Behälter und dem Träger aufrecht erhalten wäre. Auch im vorderen Bereich kann vorzugsweise vorgesehen sein, dass sich die Vertiefung um zumindest 50 %, vorzugsweise 80 %, der Breite des Behälters in Breitenrichtung erstreckt.

Bei einer alternativen oder gegebenenfalls zusätzlichen Ausgestaltung kann vorgesehen sein, dass die Kopplung zwischen dem Behälter und dem Träger durch magnetische Haltekräfte ausgebildet ist. Hierzu können explizit Magnete an dem Behälter und/oder dem Träger ausgebildet sein. Vorzugsweise können diese auch analog zu den bisher erläuterten Ausführungen in einem hinteren Bereich und/oder vorderen Bereich gestaltet sein. Gegebenenfalls sind hier vorteilhafte Stellen die jeweiligen vier Eckpunkte des Bodens des Behälters. Alternativ zu expliziten Ausgestaltungen mit Magneten können auch magnetisch wechselwirkende Materialien, wie beispielsweise ferromagnetisches Metall, vorgesehen sein.

Um gegebenenfalls Beeinflussungen dieser Magnete oder ferromagnetischen Metalle durch Feuchtigkeit im Innenraum zu vermeiden, können diese auch vollständig eingebettet in dem insbesondere Kunststoffmaterial des Behälters und/oder des Trägers angeordnet sein.

Vorzugsweise ist vorgesehen, dass der Träger eine Platte ist. Bei dieser Ausgestaltung ist dann nicht nur ein Rahmen mit einem mittigen Durchbruch vorgesehen, sondern tatsächlich eine vollflächige Platte. Das Aufstellen von mehreren Behältern auf diesem Träger ist dadurch begünstigt.

Vorzugsweise ist vorgesehen, dass die Kopplung des Behälters mit dem Träger durch Anheben des Behälters in vertikaler Richtung lösbar ist. Dies ist eine sehr einfache und nutzerfreundliche Ausgestaltung, da keine umfänglichen und vorher erst komplex erlernbaren Bewegungsabläufe und Betätigungsszenarien durch einen Nutzer durchzuführen sind.

Vorzugsweise ist vorgesehen, dass zumindest zwei Behälter nebeneinander auf gleicher Höhenlage in dem Innenraum angeordnet und auf zumindest einem Träger zerstörungsfrei lösbar angeordnet sind. Durch Greifen und Herausziehen des Trägers können somit zumindest zwei nebeneinander positionierte Behälter gleichzeitig herausgezogen werden. Ebenso ist dies jedoch dann auch möglich, wenn ein Nutzer direkt einen Behälter, beispielsweise an dessen Griff, greift und herauszieht.

Ebenso ist es auch möglich, dass auf gleicher Höhenlage zwei separate und unabhängig voneinander verschiebbare Träger angeordnet sind, auf denen jeweils zumindest ein Behälter positionierbar und mit dem jeweiligen Träger bewegungskoppelbar ist.

Es kann vorgesehen sein, dass der Träger durch ein Rollenlager oder eine Führungsschienenvorrichtung verschiebbar gelagert ist. Die Leichtgängigkeit der Bewegungsführung ist dadurch begünstigt.

Weitere Merkmale der Erfindung ergeben sich aus den Ansprüchen, den Figuren und der Figurenbeschreibung. Die vorstehend in der Beschreibung genannten Merkmale und Merkmalskombinationen, sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen oder in Alleinstellung verwendbar, ohne den Rahmen der Erfindung zu verlassen. Es sind somit auch Ausführungen von der Erfindung als umfasst und offenbart anzusehen, die in den Figuren nicht explizit gezeigt und erläutert sind, jedoch durch separierte Merkmalskombinationen aus den erläuterten Ausführungen hervorgehen und erzeugbar sind.

Ausführungsbeispiele der Erfindung werden nachfolgend anhand schematischer Zeichnungen näher erläutert. Es zeigen:
- Fig. 1: eine schematische Darstellung eines Ausführungsbeispiels eines erfindungsgemäßen Haushaltskältegeräts;
- Fig. 2: eine perspektivische und teilweise geschnitten dargestellte Ansicht von Behältern und einem Träger im gekoppelten Zustand;
- Fig. 3: eine perspektivische, teilweise geschnitten dargestellte Ansicht der Ausführung in Fig. 2 mit einem entkoppelten Behälter;
- Fig. 4: eine perspektivische Darstellung der Ansicht in Fig. 3; und
- Fig. 5: eine perspektivische Schnittdarstellung einer mechanischen Kopplung zwischen einem Behälter und einem Träger in einem hinteren Bereich der Komponenten.

In den Figuren werden gleiche oder funktionsgleiche Elemente mit den gleichen Bezugszeichen versehen.

In Fig. 1 ist in einer perspektivischen Darstellung ein Haushaltskältegerät 1 gezeigt, welches beispielsweise ein Kühlschrank oder ein Kühl-Gefrier-Kombigerät sein kann.

Das Haushaltskältegerät 1 umfasst ein Gehäuse 2, an dem ein Innenbehälter 3 angeordnet ist. Der Innenbehälter 3 begrenzt einen Innenraum 4, in den Lebensmittel zum Lagern und Konservieren eingebracht werden können.

Der Innenbehälter 3 umfasst zwei seitliche Vertikalwände 3a und 3b sowie eine Rückwand 3c. Darüber hinausgehend ist der Innenraum 4 durch einen nicht gekennzeichneten Boden und eine nicht gekennzeichnete Decke, die ebenfalls Wände des Innenbehälters 3 darstellen, begrenzt.

Das Haushaltskältegerät 1 umfasst darüber hinaus einen weiteren separaten Innenraum 5, der vom oberen Innenraum 4 separiert ist.

Der obere Innenraum 4 ist durch eine Tür 6 verschließbar, wohingegen der untere Innenraum 5 durch eine Tür 7 unabhängig von der Tür 6 verschließbar ist.

In dem Innenraum 4 ist eine Vorrichtung 8 angeordnet, die einen ersten Behälter 9 sowie einen zweiten Behälter 10 umfasst. Die beiden Behälter 9 und 10 sind jeweils als Schubladen bzw. Schalen ausgebildet und zur Aufnahme von Lebensmitteln ausgebildet.

Die beiden Behälter 9 und 10 sind darüber hinaus im Ausführungsbeispiel auf einem gemeinsamen Träger 11 angeordnet.

Der Träger 11 ist im Ausführungsbeispiel als Platte ausgebildet, die sich in Tiefenrichtung und somit in z-Richtung des Haushaltskältegeräts 1 und somit auch des Innenraums 4 hin- und herschieben lässt. Dazu ist eine nicht näher gekennzeichnete Führungsvorrichtung ausgebildet, die beispielsweise als Rollenlager oder als Führungsschienenvorrichtung gestaltet ist.

Es kann in dem Zusammenhang beispielsweise vorgesehen sein, dass an der Unterseite des Trägers 11 Rollen ausgebildet sind, die dann auf Führungen laufen, die an einer weiteren darunter ausgebildeten Platte angeordnet sind oder die an den Wänden 3a und 3b ausgebildet sind.

In Fig. 2 ist in einer perspektivischen, teilweise geschnittenen Darstellung das Haushaltskältegerät 1 im Bereich der Vorrichtung 8 gezeigt. Der Behälter 9 ist dabei ebenso geschnitten dargestellt, wie der Träger 11.

In Fig. 2 ist dabei derjenige Zustand gezeigt, in welchem der Behälter 9 mit dem Träger 11 im mechanisch gekoppelten Zustand gezeigt ist. Dazu ist vorgesehen, dass in einem hinteren Bereich 12 des Behälters 9 an einem Übergang zwischen einem Boden 13 und einer Rückwand 14 des Behälters 9 ein Eingriffselement 15 ausgebildet ist, welches in den Behälter 9 integriert ist. Es kann aber auch als separates Teil ausgebildet sein und beispielsweise an dem Boden 13 angeklebt sein.

Das Eingriffselement 15 ist ein sich nach unten und somit in negativer y-Richtung erstreckendes, höckerförmiges Element. Es greift im gekoppelten Zustand in eine rinnenartige Vertiefung ein, die einen Eingriffsbereich 16 des Trägers 11 in dessen hinteren Bereich 11b darstellt. Der Eingriffsbereich 16 und das Eingriffselement 15 koppeln in mechanischer Weise dahingehend, dass eine Bewegungskopplung zwischen dem Behälter 9 und dem Träger 11 in der geradlinigen Bewegungsrichtung und somit in z-Richtung erreicht ist. Der Behälter 9 und der Träger 11 greifen somit in vertikaler Richtung (y-Richtung) überlappend ineinander und sind quasi verhakt. Insbesondere ist eine derartige Kopplung nur in diese Richtung vorgesehen. In x- und y-Richtung wirkt dann die Kopplung nicht.

Bei der in Fig. 2 gezeigten Ausführung ist eine ausschließlich mechanische Kopplung vorgesehen, und der Behälter 9 und der Träger 11 greifen bereichsweise in y-Richtung und somit in vertikaler Richtung ineinander. Insbesondere ist vorgesehen, dass sich das Eingriffselement 15 und der Eingriffsbereich 16 über die gesamte Breite und somit eine Erstreckung in x-Richtung des Behälters 9 erstrecken.

Wie zu erkennen ist, ist eine hintere Begrenzungswand 17 des Eingriffsbereichs 16 in vertikaler Richtung weiter nach oben gebildet, so dass in dem Zusammenhang auch noch ein rückwärtiger Anschlag für den Behälter 9 ausgebildet ist. Die Nach-oben-Erstreckung der Wand 17 ist dabei höher als eine Höhenlage, auf der sich das flächige Plateau des Trägers 11, auf dem sich der Boden 13 befindet, ist.

Darüber hinaus ist im Ausführungsbeispiel vorgesehen, dass in einem vorderen Bereich 18 des Behälters 9 und in einem vorderen Bereich 11a des Trägers 11 eine weitere, insbesondere ausschließlich mechanisch wirkende Kopplung vorgesehen ist. Diese umfasst eine rinnenartige Vertiefung 19 im Boden 13, in welche ein nach oben überstehendes, insbesondere leistenförmiges Eingriffselement 20 des Trägers 11 eingreift. Auch hier ist insbesondere vorgesehen, dass sich die Vertiefung 19 und das Eingriffselement 20 über im Wesentlichen die gesamte Breite des Behälters 9 erstrecken.

Das Eingriffselement 20 ist ein Kantenschutz für eine Trägerplatte 23 des Trägers 11. Es umgreift eine Kante bzw. einen Rand der Trägerplatte 23 U-förmig und liegt mit einem Schenkel der U-Form eingebettet in der Vertiefung 19. Insbesondere ist eine formschlüssige Anordnung des sich in die Vertiefung 19 erstreckenden Teilelements des Eingriffselements 20 ausgebildet.

Wie zu erkennen ist, weist der Boden einen Versatz 29 nach unten auf, der dann in eine Vorderwand 28 des Behälters mündet. In Tiefenrichtung auf der der Vorderwand abgewandten Seite des Versatzes 29 ist die Vertiefung 19 ausgebildet.

Der plattenartige Träger 11 ist zur geradlinigen Bewegungsführung in z-Richtung über die bereits beispielhaft genannten Möglichkeiten eines Rollenlagers oder einer Führungsschienenvorrichtung mit einer unter dem Träger 11 ausgebildeten Platte 21 gekoppelt. Diese weist beispielhaft Führungen 22 auf. Bezüglich der Ausmaße der Trägerplatte 11 ist zu erwähnen, dass die flächige Gestaltung zumindest so groß ist, wie der Boden 13 des Behälters 9. Im Ausführungsbeispiel ist vorgesehen, dass zwei Behälter 9 und 10 vorhanden sind, und dass der Träger 11 ein flächiges Ausmaß aufweist, das zumindest den Flächen der Böden der beiden Behälter 9 und 10 entspricht.

Nach oben hin ist der Behälter 9 im gezeigten Zustand in seiner eingeschobenen Endposition durch eine weitere Platte 24, beispielsweise eine Glasplatte, abgedeckt.

Es kann vorgesehen sein, dass der Träger 11 zumindest bereichsweise aus Glas ausgebildet ist, insbesondere eine Trägerplatte 23 aus Glas ist, die von einem Trägerrahmen umfangsseitig umgeben ist, in dem dann hinten der Eingriffbereich 16 einerseits ausgebildet ist, und durch welchen andererseits vorne das Eingriffselement 20 gebildet ist. Entsprechendes ist in Fig. 2 gezeigt und in der Schnittansicht zu erkennen.

Bevorzugterweise ist vorgesehen, dass das Trennen des Behälters 9 von dem Träger 11 durch ein einfaches Anheben in y-Richtung erreicht wird. Dies ist in der Darstellung in Fig. 3 gezeigt. In dieser perspektivischen Ansicht, die wiederum im Bereich des Behälters 9 und des Trägers 11 in der y-z-Ebene geschnitten gezeigt ist, ist der separierte Zustand des Behälters 9 von dem Träger 11 gezeigt. Die Behälter 9 und 10 sind hier in negativer z-Richtung nach außen gezogen, so dass die Zugänglichkeit zu den jeweiligen Aufnahmeräumen ermöglicht ist.

Indem die beiden separaten Behälter 9 und 10 auf einem gemeinsamen Träger 11 angeordnet sind, erfolgt jeweils eine gleichzeitige und gleichförmige Verschiebung mittels des verschiebbar gelagerten Trägers 11.

In Fig. 4 ist eine perspektivische Ansicht der Vorrichtung 8 gezeigt, bei der eine Seitenansicht zu erkennen ist und somit auch die Führungsvorrichtung, wie sie beispielhaft in Fig. 4 gezeigt ist, zu erkennen ist. Beispielhaft sind hier Rollen vorgesehen, von denen lediglich eine vordere Rolle 25 gezeigt ist. Beispielhaft sind vier Rollen vorgesehen, die jeweils an einer der gegenüberliegenden Seiten paarweise ausgebildet sind. Für die Rollen 25 ist eine Lauffläche 26 ausgebildet und darüber hinaus auch noch eine Kopplung zwischen der Führung 22 und einem seitlichen Flansch 27 des Trägers 11 vorgesehen, wie dies auch in Fig. 4 erkenntlich ist. Dabei ist ein in x-Richtung überlappendes Ineinandergreifen zwischen den Bauteilen 22 und 27 gestaltet. Entsprechend ist auch an der gegenüberliegenden Seite im Bereich des Behälters 10 eine analoge Ausgestaltung und Kopplung vorgesehen.

In Fig. 5 ist in einer vergrößerten Darstellung der gekoppelte Zustand zwischen dem Behälter 9 und dem Träger 11 im hinteren Bereich gezeigt, wobei hier im Unterschied zur Darstellung in Fig. 2 eine Blickrichtung in negativer x-Richtung dargestellt ist.

### Bezugszeichenliste

- 1: Haushaltskältegerät
- 2: Gehäuse
- 3: Innenbehälter
- 3a: seitliche Vertikalwand
- 3b: seitliche Vertikalwand
- 3c: Rückwand
- 4: oberer Innenraum
- 5: unterer Innenraum
- 6: Tür
- 7: Tür
- 8: Vorrichtung
- 9: Behälter
- 10: Behälter
- 11: Träger
- 11a: vorderer Bereich
- 11b: hinterer Bereich
- 12: hinterer Bereich
- 13: Boden
- 14: Rückwand
- 15: Eingriffselement
- 16: Eingriffsbereich
- 17: Begrenzungswand
- 18: vorderer Bereich
- 19: Vertiefung
- 20: Eingriffselement
- 21: Platte
- 22: Führungen
- 23: Trägerplatte
- 24: Platte
- 25: Rollen
- 26: Lauffläche
- 27: Flansch
- 28: Vorderwand
- 29: Versatz

## Patentansprüche

1. Haushaltskältegerät (1) mit einem Innenraum (4, 5), der durch Wände (3a, 3b, 3c) eines Innenbehälters (3) begrenzt ist, und mit zumindest einem Behälter (9, 10) zur Aufnahme von Lebensmitteln, der im Innenraum (4, 5) verschiebbar angeordnet ist, wobei ein Träger (11) verschiebbar in dem Innenraum (3) gelagert ist und der Behälter (9, 10) auf dem Träger (11) zerstörungsfrei lösbar angeordnet ist und zum Verschieben mit dem Träger (11) bewegungsgekoppelt ist, wobei eine Bewegungskopplung in Tiefenrichtung des Haushaltskältegeräts (1) betrachtet zumindest in einem vorderen Bereich (18) des Behälters (9, 10) und zumindest in einem vorderen Bereich (11a) des Trägers (11) ausgebildet ist, **dadurch gekennzeichnet, dass** der Behälter (9, 10) in dem vorderen Bereich (18) an seinem Boden (13) eine Vertiefung (19) aufweist, in welche ein, an dem in einem vorderen Bereich (11a) des Trägers (11) erhaben nach oben überstehendes Eingriffselement (20), im gekoppelten Zustand eingreift.

2. Haushaltskältegerät (1) nach Anspruch 1, **dadurch gekennzeichnet, dass** die Vertiefung (19) eine rinnenartige Vertiefung (19) ist und das Eingriffselement (20) ein leistenförmiges Eingriffselement (20) ist.

3. Haushaltskältegerät (1) nach Anspruch 1 oder 2, **dadurch gekennzeichnet, dass** das Eingriffselement (20) des Trägers (11) im gekoppelten Zustand formschlüssig mit der Vertiefung (19) verbunden ist.

4. Haushaltskältegerät (1) nach Anspruch 2 oder 3, **dadurch gekennzeichnet, dass** der Boden (13) zu einer Vorderwand (28) des Behälters (9, 10) hin nach unten mit einem Versatz (29) ausgebildet ist und die Vertiefung (19) auf der der Vorderwand (28) abgewandten Seite des Versatzes (29) benachbart, insbesondere angrenzend dazu, ausgebildet ist.

5. Haushaltskältegerät (1) nach einem der Ansprüche 2 bis 4, **dadurch gekennzeichnet, dass** das Eingriffselement (20) ein, insbesondere U-förmiger, Kantenschutz einer Trägerplatte (23) des Trägers (11) ist.

6. Haushaltskältegerät (1) nach einem der vorhergehenden Ansprüche, **dadurch gekennzeichnet, dass** der Behälter (9, 10) in einem hinteren Bereich (12) an seinem Boden (13) zumindest ein mechanisch wirkendes Eingriffselement (15) aufweist, welches zur Bewegungskopplung mit einem Eingriffsbereich (16) in einem hinteren Bereich (11b) des Trägers (11) ausgebildet ist.

7. Haushaltskältegerät (1) nach Anspruch 6, **dadurch gekennzeichnet, dass** das Eingriffselement (15) des Behälters (9, 10) vom Boden (13) nach unten abstehend ausgebildet ist und in einen als Vertiefung ausgebildeten Eingriffsbereich (16) eingreift.

8. Haushaltskältegerät (1) nach Anspruch 6 oder 7, **dadurch gekennzeichnet, dass** das Eingriffselement (15) des Behälters (9, 10) am Übergang zwischen dem Boden (13) und einer Rückwand (14) des Behälters (9, 10) ausgebildet ist.

9. Haushaltskältegerät (1) nach einem der Ansprüche 6 bis 8, **dadurch gekennzeichnet, dass** sich das Eingriffselement (15) des Behälters (9, 10) über zumindest 50%, vorzugsweise zumindest 80%, der Breite des Behälters (9, 10) erstreckt.

10. Haushaltskältegerät (1) nach einem der Ansprüche 6 bis 9, **dadurch gekennzeichnet, dass** der Eingriffsbereich (16) in einem, insbesondere U-förmigen, Kantenschutz einer Trägerplatte (23) des Trägers (11) ausgebildet ist.

11. Haushaltskältegerät (1) nach einem der vorhergehenden Ansprüche, **dadurch gekennzeichnet, dass** im gekoppelten Zustand der Behälter (9, 10) und der Träger (11) in vertikaler Richtung betrachtet an mehreren separaten Stellen bereichsweise ineinandergreifend angeordnet sind.

12. Haushaltskältegerät (1) nach einem der vorhergehenden Ansprüche, **dadurch gekennzeichnet, dass** der Träger (11) plattenförmig ausgebildet ist.

13. Haushaltskältegerät (1) nach einem der vorhergehenden Ansprüche, **dadurch gekennzeichnet, dass** die Kopplung des Behälters (9, 10) mit dem Träger (11) durch Anheben des Behälters (9, 10) in vertikaler Richtung lösbar ist.

14. Haushaltskältegerät (1) nach einem der vorhergehenden Ansprüche, **dadurch gekennzeichnet, dass** zumindest zwei Behälter (9, 10) nebeneinander auf gleicher Höhenlage in dem Innenraum (4, 5) angeordnet und auf zumindest einem Träger (11) zerstörungsfrei lösbar angeordnet sind.

15. Haushaltskältegerät (1) nach einem der vorhergehenden Ansprüche, **dadurch gekennzeichnet, dass** der Träger (11) durch ein Rollenlager (25) oder eine rollenlose Führungsschienenvorrichtung verschiebbar gelagert ist.

## Claims

1. Household refrigeration appliance (1) with an interior (4, 5), which is delimited by walls (3a, 3b, 3c) of an inner container (3), and with at least one container (9, 10) for accommodating foodstuffs, which is arranged in a displaceable manner in the interior (4, 5), wherein a carrier (11) is mounted in a displaceable manner in the interior (3) and the container (9, 10) is arranged on the carrier (11) such that it can be released in a non-destructive manner and is motion-coupled to the carrier (11) for the purpose of displacement, wherein a motion coupling, viewed in the depth direction of the household refrigeration appliance (1), is embodied at least in a front region (18) of the container (9, 10) and at least in a front region (11a) of the carrier (11), **characterised in that** the container (9, 10) has a depression (19) in the front region (18) at the base (13) thereof, into which depression (19) an engagement element (20), which protrudes upwardly and is elevated in a front region (11a) of the carrier (11), engages in the coupled state.

2. Household refrigeration appliance (1) according to claim 1, **characterised in that** the depression (19) is a channel-like depression (19) and the engagement element (20) is a strip-like engagement element (20).

3. Household refrigeration appliance (1) according to claim 1 or 2, **characterised in that** the engagement element (20) of the carrier (11), in the coupled state, is connected to the depression (19) with a form fit.

4. Household refrigeration appliance (1) according to claim 2 or 3, **characterised in that** the base (13), towards a front wall (28) of the container (9, 10), is embodied with an offset (29) towards the bottom and the depression (19) is embodied as adjacent to the side of the offset (29) facing away from the front wall (28), in particular adjoining it.

5. Household refrigeration appliance (1) according to one of claims 2 to 4, **characterised in that** the engagement element (20) is an in particular U-shaped edge protection of a carrier plate (23) of the carrier (11).

6. Household refrigeration appliance (1) according to one of the preceding claims, **characterised in that** the container (9, 10), in a rear region (12) on its base (13), has at least one mechanically operating engagement element (15) that is embodied for motion coupling with an engagement region (16) in a rear region (11b) of the carrier (11).

7. Household refrigeration appliance (1) according to claim 6, **characterised in that** the engagement element (15) of the container (9, 10) is embodied such that it protrudes downwards from the base (13) and engages into an engagement region (16) embodied as a depression.

8. Household refrigeration appliance (1) according to claim 6 or 7, **characterised in that** the engagement element (15) of the container (9, 10) is embodied at the transition between the base (13) and a rear wall (14) of the container (9, 10).

9. Household refrigeration appliance (1) according to one of claims 6 to 8, **characterised in that** the engagement element (15) of the container (9, 10) extends over at least 50%, preferably at least 80%, of the width of the container (9, 10).

10. Household refrigeration appliance (1) according to one of claims 6 to 9, **characterised in that** the engagement region (16) is embodied in an in particular U-shaped edge protection of a carrier plate (23) of the carrier (11).

11. Household refrigeration appliance (1) according to one of the preceding claims, **characterised in that**, in the coupled state, the container (9, 10) and the carrier (11) are arranged such that they interlock in some regions at a plurality of separate points, when viewed in the vertical direction.

12. Household refrigeration appliance (1) according to one of the preceding claims, **characterised in that** the carrier (11) is embodied in a plate-shaped manner.

13. Household refrigeration appliance (1) according to one of the preceding claims, **characterised in that** the coupling of the container (9, 10) to the carrier (11) can be released by raising the container (9, 10) in the vertical direction.

14. Household refrigeration appliance (1) according to one of the preceding claims, **characterised in that** at least two containers (9, 10) are arranged next to one another at the same height position in the interior (4, 5) and are arranged on at least one carrier (11) such that they can be released in a non-destructive manner.

15. Household refrigeration appliance (1) according to one of the preceding claims, **characterised in that** the carrier (11) is mounted in a displaceable manner by a roller bearing (25) or a roll-free guide rail apparatus.

## Revendications

1. Appareil frigorifique ménager (1) comprenant un espace intérieur (4, 5) qui est délimité par des parois (3a, 3b, 3c) d'une cuve intérieure (3), et au moins un bac (9, 10) pour recevoir des denrées alimentaires, qui est agencé de façon coulissante dans l'espace intérieur (4, 5), dans lequel un support (11) est monté de façon coulissante dans l'espace intérieur (3) et le bac (9, 10) est agencé de façon amovible indestructible sur le support (11) et est accouplé en mouvement pour coulisser avec le support (11), dans lequel un accouplement en mouvement est réalisé dans la direction de profondeur de l'appareil frigorifique ménager (1), vu au moins dans une partie avant (18) du bac (9, 10) et au moins dans une partie avant (11a) du support (11),
**caractérisé en ce que** le bac (9, 10) comprend un creux (19) dans la partie avant (18) sur son fond (13), dans lequel un élément d'emboîtement (20) faisant saillie vers le haut, en relief dans une partie avant (11a) du support (11) s'engage à l'état couplé.

2. Appareil frigorifique ménager (1) selon la revendication 1, **caractérisé en ce que** le creux (19) est un creux en forme de gouttière (19) et l'élément d'emboîtement (20) est un élément d'emboîtement (20) en forme de baguette.

3. Appareil frigorifique ménager (1) selon la revendication 1 ou 2, **caractérisé en ce que** l'élément d'emboîtement (20) du support (11) est raccordé au creux (19) par complémentarité de forme à l'état couplé.

4. Appareil frigorifique ménager (1) selon la revendication 2 ou 3, **caractérisé en ce que** le fond (13) est formé avec un biais vers le bas (29) en direction d'une paroi avant (28) du bac (9, 10) et le creux (19) est formé de façon avoisinante sur le côté du biais (29) opposé à la paroi avant (28), en particulier de façon adjacente à celui-ci.

5. Appareil frigorifique ménager (1) selon l'une des revendications 2 à 4, **caractérisé en ce que** l'élément d'emboîtement (20) est une protection de bord, notamment en forme de U, d'une plaque de support (23) du support (11).

6. Appareil frigorifique ménager (1) selon l'une des revendications précédentes, **caractérisé en ce que** le bac (9, 10) comprend dans une partie arrière (12), sur son fond, au moins un élément d'emboîtement (15) à effet mécanique, qui est configuré pour s'accoupler en mouvement avec une région d'emboîtement (16) dans une partie arrière (11b) du support (11).

7. Appareil frigorifique ménager (1) selon la revendication 6, **caractérisé en ce que** l'élément d'emboîtement (15) du bac (9, 10) est formé de façon à faire saillie vers le bas à partir du fond (13) et s'engage dans une région d'emboîtement (16) configurée en forme de creux.

8. Appareil frigorifique ménager (1) selon la revendication 6 ou 7, **caractérisé en ce que** l'élément d'emboîtement (15) du bac (9, 10) est formé au niveau de la jonction entre le fond (13) et une paroi arrière (14) du bac (9, 10).

9. Appareil frigorifique ménager (1) selon l'une des revendications 6 à 8, **caractérisé en ce que** l'élément d'emboîtement (15) du bac (9, 10) s'étend sur au moins 50 %, de préférence au moins 80 % de la largeur du bac (9, 10).

10. Appareil frigorifique ménager (1) selon l'une des revendications 6 à 9, **caractérisé en ce que** la région d'emboîtement (16) est formée dans une protection de bord, notamment en forme de U, d'une plaque de support (23) du support (11).

11. Appareil frigorifique ménager (1) selon l'une des revendications précédentes, **caractérisé en ce qu'**à l'état couplé, le bac (9, 10) et le support (11) sont disposés de façon à s'imbriquer l'un dans l'autre en partie à plusieurs endroits distincts, vu dans une direction verticale.

12. Appareil frigorifique ménager (1) selon l'une des revendications précédentes, **caractérisé en ce que** le support (11) est configuré en forme de plaque.

13. Appareil frigorifique ménager (1) selon l'une des revendications précédentes, **caractérisé en ce que** l'accouplement du bac (9, 10) avec le support (11) peut être détaché en soulevant le bac (9, 10) dans une direction verticale.

14. Appareil frigorifique ménager (1) selon l'une des revendications précédentes, **caractérisé en ce qu'**au moins deux bacs (9, 10) sont agencés l'un à côté de l'autre à une même position en hauteur dans l'espace intérieur (4, 5) et sont disposés de façon amovible indestructiblesur au moins un support (11).

15. Appareil frigorifique ménager (1) selon l'une des revendications précédentes, **caractérisé en ce que** le support (11) est supporté de façon coulissante par un palier à rouleaux (25) ou un dispositif de glissière sans rouleaux.
